# EUROPÄISCHE PATENTANMELDUNG

(11) **EP 0 090 980 A1**
(43) Veröffentlichungstag der Anmeldung: **12.10.1983**
(21) Anmeldenummer: 83102676.0
(22) Anmeldetag: 18.03.1983
(51) Int. Cl.: F04D 29/22, F04D 7/02

(54) **Laufrad für eine Kreiselpumpe**

(30) Priorität: 02.04.1982 DE 8209491 U
(71) Anmelder: BLUM, Albert, D-53797 Lohmar (DE)
(72) Erfinder: Casellas, Antonio, D-5200 Siegburg (DE); Wahler, Harald, F-68250 Rouffach (FR)
(74) Vertreter: Patentanwälte Lippert, Stachow, Schmidt & Partner

(57) **Zusammenfassung**

Ein Laufrad (1) für eine Kreiselpumpe, insbesondere zum Fördern von Schmutzwasser, Oberflächenwasser oder dergleichen mit einem hohen Gehalt an festen, schmirgelnden Partikeln. wie Sand. Steinen und so weiter, besteht aus einer Trägerscheibe (2) aus Metall, auf einer Seitenfläche der Trägerscheibe angeordneten Schaufeln (4) sowie einer mittigen Nabe (3) zum Aufsetzen der Trägerscheibe auf eine antreibbare Pumpenwelle.

Um die Lebensdauer des Laufrades erheblich zu erhöhen, ist die Trägerscheibe (2) zumindest auf der mit den Schaufeln (4) versehenen Seitenfläche (5) mit Elastomere-Material (6) beschichtet, wobei die Schaufeln (4) durchgehend aus Elastomere-Material bestehen. Vorzugsweise bilden die Schaufeln (4) mit der Beschichtung (6) der Trägerscheibe (2) einen zusammenhängenden Überzug, der an die metallische Grundfläche (5) der Trägerscheibe (2) anvulkanisiert ist.

## Beschreibung

Die Erfindung betrifft ein Laufrad für eine Kreiselpumpe, insbesondere zum Fördern von Schmutzwasser, Oberflächenwasser oder dergleichen mit einem hohen Gehalt an festen, schmirgelnden Partikeln, wie Sand, Steinen usw., bestehend aus einer Trägerscheibe aus Metall, auf einer Seitenfläche der Trägerscheibe angeordneten Lauf schaufeln sowie einer mittigen Nabe zum Aufsetzen der Trägerscheibe auf eine antreibbare Pumpenwelle.

Bekannte Laufräder der genannten Art bestehen aus hartem, verschleißfestem Metall. Dennoch ist aufgrund der schmirgelnden Partikel, die Bestandteil des Fördermediums sind, ein starker Verschleiß an dem Laufrad und insbesondere an den Schaufeln zu verzeichnen. Eine Veränderung des Schaufelprofils führt sehr schnell zu einem Abfall der Pumpenleistung bzw. der erzielbaren Förderhöhe. Wenn die erzielbare Förderhöhe auf die Hälfte der Ausgangswerte zurückgeht, ist bereits in der Regel das Ende der Lebensdauer erreicht und das Laufrad muß gegen ein neues Rad ausgetauscht werden. Bei den bekannten Laufrädern liegt die Lebensdauer je nach Anzahl der schmirgelnden Partikel in der Größenordnung von 50 bis 500 Betriebsstunden.

Zur Steigerung der Lebensdauer hat man bisher die Härte des Materials, aus welchem das Laufrad besteht, erhöht. Dadurch wird jedoch das Material brüchig, so daß beim Durchlaufen von kleinen Kieselsteinen oder dergleichen die Schaufeln beschädigt oder abgerissen werden, wodurch das Laufrad sofort unbrauchbar wird.

Der Erfindung liegt die Aufgabe zugrunde, für den oben beschriebenen Anwendungsfall die Lebensdauer des Laufrades erheblich zu erhöhen.

Erfindungsgemäß wird diese Aufgabe dadurch gelöst, daß die Trägerscheibe zumindest auf der mit den Schaufeln versehenen Seitenfläche mit Elastomere-Material beschichtet ist und daß die Schaufeln durchgehend aus Elastomere-Material bestehen.

Vorzugsweise bilden dabei die Schaufeln mit der Beschichtung der Trägerscheibe einen zusammenhängenden Überzug, der an die metallische Grundfläche der Trägerscheibe anvulkanisiert ist.

Bei Bedarf kann die Trägerscheibe und die Nabe in sämtlichen mit dem Fördermedium in Berührung kommenden Bereichen mit dem Elastomere-Material überzogen sein.

Da das Material der Trägerscheibe dadurch überhaupt nicht mehr mit dem Fördermedium in Berührung kommt, kann ein vergleichsweise minderwertiges Material, wie beispielsweise Aluminium bzw. eine Aluminium-Legierung oder Gußeisen als Scheibenmaterial verwendet werden. Dabei können die Trägerscheibe und die Nabe einstückig ausgebildet sein und aus demselben Material bestehen. Das erfindungsgemäße Laufrad ist somit nicht nur verschleißfester als bekannte vergleichbare Laufräder sondern auch in der Herstellung und vom Materialaufwand her billiger.

Bei einer bevorzugten Ausführungsform der Erfindung kann die mit den Schaufeln versehene Seitenfläche der Trägerscheibe entsprechend der Kontur des Laufrades konvex gewölbt sein, wobei die Beschichtung eine etwa konstante Dicke aufweist.

Die Erfindung ist in der Zeichnung beispielsweise veranschaulicht und im nachstehenden im einzelnen anhand der Zeichnung beschrieben. Es zeigen:
Fig. 1: eine Draufsicht auf ein Laufrad gemäß der Erfindung und
Fig. 2: einen Schnitt entlang der Linie II-II aus Fig. 1.

Nach der Zeichnung besteht das Laufrad 1 aus einer Trägerscheibe 2, einer Nabe 3 sowie auf einer Seite der Trägerscheibe 2 vorgesehenen gewölbten Schaufeln 4. Die Trägerscheibe 2 ist aus Aluminium bzw. einer Aluminium-Legierung, aus Gußeisen oder dergleichen gefertigt. Die Nabe 3, die aus demselben Material wie die Trägerscheibe 2 besteht, ist einstückig an die Trägerscheibe 2 angeformt. Insofern kann das aus Trägerscheibe 2 und Nabe 3 bestehende Teil gemeinsam und ggf. in einem einzigen Arbeitsgang hergestellt werden.

Die mit den Schaufeln 4 versehene Seitenfläche 5 der Trägerscheibe 2 ist konvex gewölbt und mit einer Schicht 6 aus Elastomere-Material überzogen.

Die Schaufeln 4 bestehen in gleicher Weise wie die Schicht 6 aus Elastomere-Material und bilden gemeinsam mit dieser einen zusammenhängenden Überzug.

Die Schaufeln 4 weisen keinen Metallkern auf sondern bestehen durchgehend aus dem Elastomere-Material.

Bei Bedarf sind sämtliche Bereiche der Trägerscheibe 2 sowie der Nabe 3 mit der Schicht 6 aus Elastomere-Material überzogen.

Die äußere Form des in Fig. 1 und 2 dargestellten Laufrades entspricht genau der bekannter Laufräder, so daß gleiche Leistungen und Förderhöhen wie mit den bekannten aus verschleißfestem Metall bestehenden Laufrädern erzielt werden können.

Auch die Handhabung und Montage erfolgt in gleicher Weise wie bei den bekannten Laufrädern aus Metall. Die bekannten Laufräder aus Metall können durch das in Fig. 1 und 2 dargestellte Laufrad ohne weiteres ersetzt werden, ohne daß bauliche Änderungen der Pumpe vorgenommen werden müssen. Das Laufrad 1 wird einfach mit seiner Nabe 3 auf eine Pumpenwelle gesteckt und auf dieser entsprechend gesichert.

## Patentansprüche

1. Laufrad für eine Kreiselpumpe, insbesondere zum Fördern von Schmutzwasser, Oberflächenwasser oder dergleichen mit einem hohen Gehalt an festen, schmirgelnden Partikeln, wie Sand, Steinen und so weiter, bestehend aus einer Trägerscheibe aus Metall, auf einer Seitenfläche der Trägerscheibe angeordneten Schaufeln sowie einer mittigen Nabe zum Aufsetzen der Trägerscheibe auf eine antreibbare Pumpenwelle, dadurch gekennzeichnet , daß die Trägerscheibe (2) zumindest auf der mit den Schaufeln (4) versehenen Seitenfläche (5) mit Elastomere-Material (6) beschichtet ist und daß die Schaufeln (4) durchgehend aus Elastomere-Material bestehen.

2. Laufrad nach Anspruch 1, dadurch gekennzeichnet, daß die Schaufeln (4) mit der Beschichtung (6) der Trägerscheibe (2) einen zusammenhängenden Überzug bilden, der an die metallische Grundfläche (5) der Trägerscheibe (2) anvulkanisiert ist.

3. Laufrad nach Anspruch 1 oder 2, dadurch gekennzeichnet , daß die Trägerscheibe (2) und die Nabe (3) in sämtlichen mit dem Fördermedium in Berührung kommenden Bereichen mit dem Elastomere-Material (6) überzogen sind.

4. Laufrad nach einem der Ansprüche 1 bis 3, dadurch gekennzeichnet , daß die Trägerscheibe (2) aus Aluminium bzw. einer Aluminium-Legierung besteht.

5. Laufrad nach einem der Ansprüche 1 bis 3, dadurch gekennzeichnet , daß die Trägerscheibe (2) aus Gußeisen besteht.

6. Laufrad nach einem der Ansprüche 1 bis 5, dadurch gekennzeichnet , daß die Trägerscheibe (2) und die Nabe (3) einstückig ausgebildet sind und aus demselben Material bestehen.

7. Laufrad nach einem der Ansprüche 1 bis 6, dadurch gekennzeichnet , daß die mit den Schaufeln (4) versehene Seitenfläche (5) der Trägerscheibe (2) entsprechend der Kontur des Laufrades konvex gewölbt ist und daß die Beschichtung (6) eine etwa konstante Dicke aufweist.
